# EUROPÄISCHE PATENTANMELDUNG

(11) **EP 2 031 171 A2**
(43) Veröffentlichungstag der Anmeldung: **04.03.2009**
(21) Anmeldenummer: 08014403.3
(22) Anmeldetag: 13.08.2008
(51) Int. Cl.: E06B 3/46

(54) **Rahmenlose Glasschiebetür**

(30) Priorität: 29.08.2007 DE 102007040761
(71) Anmelder: astec GmbH, 72458 Albstadt (DE)
(72) Erfinder: Hofmann, Dieter, Dipl.-Ing., 72469 Messstetten (DE)
(74) Vertreter: Steimle, Josef

(57) **Zusammenfassung**

Die Erfindung betrifft eine rahmenlose Glasschiebetür mit zwei parallel zueinander ausgerichteten und voneinander beabstandeten Glasscheiben, zwischen denen im Randbereich ein umlaufendes Abstandsprofil angeordnet ist, wobei das Abstandsprofil mit wenigstens einem Ausschnitt versehen ist und zwischen die freien, den Ausschnitt bildenden Enden ein randoffenes Hohlprofil eingesetzt ist.

## Beschreibung

Die Erfindung betrifft eine rahmenlose Schiebetür, insbesondere Glasschiebetür, mit zwei parallel zueinander ausgerichteten und von einander beabstandeten Scheiben, insbesondere Glasscheiben, zwischen denen im Randbereich ein umlaufendes Abstandsprofil angeordnet ist.

Zueinander beabstandete Glasscheiben sind hinreichend zum Beispiel in Form von Doppelglasscheiben oder Isolierglasscheiben bekannt und bestehen aus zwei Scheiben, die mittels eines Abstandsprofils auf Abstand zueinander gehalten sind. Vielfach werden heute Schiebetüren eingesetzt, bei denen derartige Isolierglasscheiben verwendet werden, um architektonischen Ansprüchen hinsichtlich der Lichtführung, moderner Gestaltung und so weiter zu genügen. Diese Schiebetüren besitzen Beschläge, die in deren Randbereich angeordnet und mitunter zwischen die beiden Glasscheiben eingesetzt sind.

So ist zum Beispiel aus der EP 0 922 152 B1 ein Schwenklager bekannt, welches im Festrahmen drehbar gelagert ist und das freie, verschwenkbare Ende zwischen die beiden Glasscheiben eingreift. Um für die Befestigung des freien Endes des Schwenklagers Platz zu schaffen, müssen die Abstandshalter in radialer Richtung gesehen relativ weit nach innen, d.h. weg vom Rand versetzt werden, so dass zwischen den beiden Scheiben ausreichend Raum zur Befestigung geschaffen wird.

Aus der FR 2 662 739 A1 ist eine Schiebetür bekannt, deren Abstandsprofil im Wesentlichen U-förmig ausgebildet ist, so dass ein randoffener Raum geschaffen wird, in welchen diverse Bauteile oder Beschläge angeordnet werden können. Unter anderem kann in diesen Raum eine Rolle eingesetzt werden, die auf einer Führungsschiene abrollt. Als nachteilig wird angesehen, dass kein herkömmliches Abstandsprofil verwendet werden kann, weshalb derartige Glasschiebetüren aufgrund ihrer Einzelfertigung relativ teuer sind.

Der Erfindung liegt daher die Aufgabe zugrunde, eine rahmenlose Glasschiebetür bereitzustellen, zu deren Herstellung herkömmlichen Abstandsprofile verwendet werden können.

Diese Aufgabe wird mit der rahmenlosen Glasschiebetür der eingangs genannten Art erfindungsgemäß dadurch gelöst, dass das Abstandsprofil mit wenigstens einem Ausschnitt versehen ist und zwischen die freien, den Ausschnitt bildenden Enden des Abstandsprofils, ein randoffenes Hohlprofil eingesetzt ist.

Die Erfindung wird anhand einer rahmenlosen Glasschiebetür erläutert, wobei sie jedoch nicht auf Schiebetüren beschränkt sein soll. Vielmehr ist die Erfindung auch einsetzbar zum Beispiel bei Schiebefenstern. Außerdem soll die Erfindung nicht auf Gebäudeeinrichtungen beschränkt sein, sondern kann gleichermaßen auch im Schiffsbau oder Fahrzeugbau verwendet werden.

Bei der erfindungsgemäßen rahmenlosen Glasschiebetür wird ein herkömmliches Abstandsprofil verwendet, welches aber mit einem Ausschnitt versehen wird. In diesen Ausschnitt wird ein randoffenes Hohlprofil eingesetzt, welches ebenfalls als Abstandselement dient, welches aber zudem andere Bauteile aufnehmen kann, da es einen Hohlraum besitzt. Da das herkömmliche Abstandsprofil verwendet werden kann, bedarf es außer dem Hohlprofil keiner weiteren Bauteile zur Herstellung des Isolierglasscheibenverbundes. Ein weiterer Vorteil besteht darin, dass das Abstandsprofil weiterhin an seinem normalen, randnahen Platz verbaut sein kann, insbesondere nicht weiter nach innen, d.h. weg vom Rand zurückversetzt werden muss.

Erfindungsgemäß gehen das Abstandsprofil und das Hohlprofil auf deren dem Zentrum der Glasscheibe zugewandten, sichtbaren Innenseite fluchtend ineinander über. Hierdurch wird ein ästhetisch ansprechendes Aussehen geschaffen, da die Lage des Hohlprofils nicht durch Einbauchungen des Abstandsprofils erkennbar ist.

Bei einem bevorzugten Ausführungsbeispiel sind das Abstandsprofil und das Hohlprofil auf der dem Zentrum der Glasscheibe zugewandten Innenseite von einer Blendleiste übergriffen. Die Integration eines Hohlprofils in das Abstandsprofil ist dann überhaut nicht mehr sichtbar. Diese Blendleiste kann aus Aluminium, Edelstahl oder einem anderen Werkstoff bestehen.

Um einen optimalen Verbund von Hohlprofil und Abstandsprofil zu erzeugen, weist das Hohlprofil in Längsrichtung des Abstandsprofils verlaufende Einsteckabschnitte und das Abstandsprofil die Einsteckabschnitte aufnehmende Taschen oder Kammern auf. Die Einsteckabschnitte sind zum Beispiel zapfen- oder fingerartig ausgebildet und ragen beidseits des Hohlprofils in Längsrichtung des Abstandsprofils ab. Dabei können die Einsteckabschnitte radial nach außen abragende elastische Lippen oder Leisten aufweisen, die das Hohlprofil in einer definierten Position halten.

Erfindungsgemäß ist in das Hohlprofil ein wenigstens eine und insbesondere zwei Rollen aufweisender Laufwagen eingesetzt. Dieser Laufwagen kann lose in das Hohlprofil eingeschoben sein, erfindungsgemäß ist der Laufwagen jedoch in das Hohlprofil eingeclipst oder eingerastet.

Zur exakten Führung der Glasschiebetür weist die Rolle eine umlaufende, kreisabschnittsförmige Nut für eine im Boden integrierte Laufschiene auf. Es bedarf somit keiner seitlichen Abstützung der Schiebetür, da die Nut selbstzentrierend ist und der Laufwagen vom Gewicht der Glasschiebetür auf der Laufschiene gehalten wird.

Eine optimale Aufnahme und Abstützung der Glasschiebetür am Laufwagen wird dadurch erreicht, dass der Laufwagen an seiner aus dem Hohlprofil herausragenden Seite in Richtung auf die Randfläche der Glasscheibe abragende Flügel aufweist. Dabei sitzt der untere Rand der Glasscheibe auf den Flügeln auf. Die Glasscheiben werden entweder direkt von den Flügeln des Laufwagens abgestützt oder der untere Rand der Glasscheiben ist von einem Winkelprofil umgeben, so dass die Glasscheiben sich über dieses Winkelprofil auf den Flügeln des Laufwagens abstützen. Dieses Winkelprofil kann gleichzeitig als Schutz für den Rand der Glasscheibe, jedoch auch als Anlagefläche für eine seitliche Dichtung dienen. Die Glasschiebetür kann somit im Außenbereich sowie im Rauminnenbereich verwendet werden.

Durch die Verwendung von Justierbeilagen zwischen den Flügeln des Laufwagens und der Unterkante der Glasscheibe beziehungsweise des Winkelprofils kann die Höhenlage der Schiebetür exakt eingestellt werden.

Mit der erfindungsgemäßen Schiebetür wird die Möglichkeit geschaffen, Isolierglasscheiben für Schiebetüren zu verwenden, wobei die Isolierglasscheiben unter Verwendung herkömmlicher Abstandsprofile hergestellt werden können und keines zusätzlichen Rahmens bedürfen, um Rollen beziehungsweise Laufwagen aufzunehmen.

Weitere Vorteile, Merkmale und Einzelheiten der Erfindung ergeben sich aus den Unteransprüchen sowie der nachfolgenden Beschreibung, in der unter Bezugnahme auf die Zeichnung ein besonders bevorzugtes Ausführungsbeispiel im Einzelnen beschrieben ist. Dabei können die in der Zeichnung dargestellten sowie in der Beschreibung und in den Ansprüchen erwähnten Merkmale jeweils einzeln für sich oder in beliebiger Kombination erfindungswesentlich sein.

In der Zeichnung zeigen:
- Figur 1: eine perspektivische Ansicht eines Eckbereichs der erfindungsgemäßen Schiebetür in aufgeschnittenem Zustand;
- Figur 2: eine Ansicht auf die Unterseite eines Eckbereichs der Schiebetür; und
- Figur 3: einen Schnitt III-III gemäß Figur 2.

Die Figur 1 zeigt ein Ausführungsbeispiel einer insgesamt mit 10 bezeichneten Glasschiebetür, wobei lediglich der linke untere Eckbereich dargestellt ist, und die Glasschiebetür 10 in ihrer Mittelebene teilweise aufgeschnitten ist.

Die Figur 3 zeigt die zueinander parallel ausgerichteten und voneinander beabstandeten Glasscheiben 12 und 14, wobei die Glasscheibe 14 als Verbundscheide bestehend aus zwei unmittelbar aufeinander liegenden Einzelscheiben 16 ausgebildet ist. Die Glasscheiben 12 und 14 werden mittels eines Abstandsprofils 20 auf Abstand zueinander gehalten. Dieses Abstandsprofil 20 befindet sich, wie aus der Figur 1 erkennbar, im Randbereich der Glasscheiben 12 und 14 und hält nicht nur die Glasscheiben 12 und 14 in einem exakt definierten Abstand sondern dichtet auch den zwischen den beiden Scheiben 12 und 14 sich befindenden Hohlraum gegenüber der Umgebung ab. Das Abstandsprofil 20 weist einen mit 22 bezeichneten Ausschnitt auf, in welchen ein Hohlprofil 24 eingesetzt ist. Dieses Hohlprofil 24 besitzt seitlich und in Richtung der Längsachse des Abstandsprofils 20 abragende Finger oder Einsteckabschnitte 26, die von im Abstandsprofil 20 vorgesehenen Kammern 28 aufgenommen werden. Dabei weist das Einsteckprofil 26 radial nach außen abragende elastische Lippen oder Lamellen 30 auf, die das Einsteckprofil 26 in einer definierten Lage halten, so dass dessen Oberseite 32 mit der Oberseite 34 des Abstandsprofils 20 bündig und fluchtend abschließt. Auf die beiden Oberseiten 32 und 34 kann eine (in der Figur 3 dargestellte) Blendleiste 36 aufgesetzt werden.

Das Hohlprofil 24 ist randoffen und besitzt einen Aufnahmeraum 38, in welchen ein Laufwagen 40 eingesetzt werden kann. Dieser Laufwagen 40 trägt an seinen Schmalseiten Rastnasen 42, die nach dem Einsetzen des Laufwagens 40 hinter im Aufnahmeraum 38 vorgesehenen Rastvorsprüngen 44 verrasten. Außerdem ist erkennbar, dass der Laufwagen 40 mit zwei Rollen 46 bestückt ist, die an Achsen 48 gelagert sind. Schließlich besitzt der Laufwagen 40 an seiner Unterseite seitlich, das heißt in Richtung der Achsen 48 abragende Flügel 50, auf deren Oberseite Justierbeilagen 52 in Form von Scheiben aufliegen. Mit diesen Justierbeilagen 52 kann die Einschubtiefe des Laufwagens in den Aufnahmeraum 38 und dadurch die Höhenlage der Glasschiebetür 10 eingestellt werden.

In der Figur 2 ist erkennbar, dass in der Unterseite des Laufwagens 40 zwei Öffnungen vorhanden sind, welche von den Rollen 46 durchgriffen werden, was auch im Schnitt III-III der Figur 3 erkennbar ist. Außerdem ist erkennbar, dass der Rand der Glasscheiben 12 und 14 über ein Winkelprofil 54 auf der Oberseite der Flügel 50, insbesondere der Justierbeilagen 52, aufsitzt.

Wie aus Figur 3 ersichtlich, durchgreifen die Rollen 46 die beiden Öffnungen im Laufwagen 40 nur so weit, dass sie auf einer Laufschiene 56, welche im Boden 60 verankert ist, aufsitzen können. Die Laufschiene 56 ist dabei so weit in einer Nut 58 im Boden 60 versenkt angeordnet, dass das Winkelprofil 54 nahezu ebenerdig mit dem Boden 60 abschließt. In der Nut 58 kann noch eine Dichtung 62 angeordnet sein, welche an der Außenseite des vertikalen Schenkels des Winkelprofils 54 angreift und ein Eindringen von Schmutz und Wasser verhindert.

## Patentansprüche

1. Rahmenlose Schiebetür, insbesondere Glasschiebtür (10) mit zwei parallel zueinander ausgerichteten und voneinander beabstandeten Scheiben, insbesondere Glasscheiben (12, 14), zwischen denen im Randbereich ein umlaufendes Abstandsprofil (20) angeordnet ist, **dadurch gekennzeichnet, dass** das Abstandsprofil (20) mit wenigstens einem Ausschnitt (22) versehen ist und zwischen die freien, den Ausschnitt (22) bildenden Enden des Abstandsprofils (20) ein randoffenes Hohlprofil (24) eingesetzt ist.

2. Glasschiebetür nach Anspruch 1, **dadurch gekennzeichnet, dass** das Abstandsprofil (20) und das Hohlprofil (24) auf deren dem Zentrum der Glasscheibe (12, 14) zugewandten Innenseite fluchtend ineinander übergehen.

3. Glasschiebetür nach Anspruch 1 oder 2, **dadurch gekennzeichnet, dass** das Abstandsprofil (20) und das Hohlprofil (24) auf deren dem Zentrum der Glasscheibe (12, 14) zugewandten Innenseite von einer Blendleiste (36) übergriffen sind.

4. Glasschiebetür nach einem der vorhergehenden Ansprüche, **dadurch gekennzeichnet, dass** das Hohlprofil (24) in Längsrichtung des Abstandsprofils (20) verlaufende Finger oder Einsteckabschnitte (26) und das Abstandsprofil (20) die Finger oder Einsteckabschnitte (26) aufnehmende Taschen oder Kammern (28) aufweist.

5. Glasschiebetür nach Anspruch 4, **dadurch gekennzeichnet, dass** die Einsteckabschnitte (26) radial nach außen abragende, elastische Lamellen oder Lippen (30) aufweisen.

6. Glasschiebtür nach einem der vorhergehenden Ansprüche, **dadurch gekennzeichnet, dass** in das Hohlprofil (24) ein wenigstens eine Rolle (46) aufweisender Laufwagen (40) eingesetzt ist.

7. Glasschiebetür nach Anspruch 6, **dadurch gekennzeichnet, dass** die Rolle (46) eine umlaufende, kreisabschnittsförmige Nut für eine im Boden (60) integrierte Laufschiene (56) aufweist.

8. Glasschiebetür nach Anspruch 6 oder 7, **dadurch gekennzeichnet, dass** der Laufwagen (40) an seiner aus dem Hohlprofil (24) herausragenden Seite in Richtung auf die Randfläche der Glasscheiben (12, 14) abragende Flügel (50) aufweist.

9. Glasschiebetür nach einem der vorhergehenden Ansprüche, **dadurch gekennzeichnet, dass** der untere Rand der Glasscheiben (12, 14) von einem Winkelprofil (54) umgriffen ist.

10. Glasschiebetür nach Anspruch 9, **dadurch gekennzeichnet, dass** auf den Flügeln (50) der untere Rand des Winkelprofils (54) aufsitzt.

11. Glasschiebetür nach Anspruch 9 und 10, **dadurch gekennzeichnet, dass** zwischen den Flügeln (50) und dem Winkelprofil (54) Justierbeilagen (52) einsetzbar sind.

12. Glasschiebetür nach Anspruch 10 oder 11, **dadurch gekennzeichnet, dass** das Winkelprofil (54) als Anlagefläche für eine ortsfeste Dichtung (62) insbesondere Dichtleiste dient.

13. Glasschiebetür nach einem der Ansprüche 6 bis 12, **dadurch gekennzeichnet, dass** der Laufwagen (40) in das Hohlprofil (24) einclipsbar ist.
